# EUROPÄISCHE PATENTSCHRIFT

(11) **EP 3 772 592 B1**
(45) Veröffentlichungstag und Bekanntmachung des Hinweises auf die Patenterteilung: **22.04.2026**
(21) Anmeldenummer: 20187187.8
(22) Anmeldetag: 22.07.2020
(51) Int. Cl.: F04D 29/28, F04D 29/42, F04D 17/16, F04D 29/66, F04D 25/06

(54) **RADIALGEBLÄSE FÜR EINEN DUNSTABZUG**
RADIAL FAN FOR A FUME EXTRACTOR
VENTILATEUR RADIAL POUR UNE HOTTE

(30) Priorität: 08.08.2019 DE 102019121448
(43) Veröffentlichungstag der Anmeldung: 10.02.2021
(73) Patentinhaber: ebm-papst Mulfingen GmbH & Co. KG, 74673 Mulfingen (DE)
(72) Erfinder: HAAF, Oliver, 74635 Kupferzell (DE); STROHMEIER, Reinhard, 74632 Neuenstein (DE); GEBERT, Daniel, 74613 Öhringen (DE)
(74) Vertreter: Staeger & Sperling Partnerschaftsgesellschaft mbB

(56) Entgegenhaltungen:
- GB-A- 2 063 365
- US-A- 4 526 506
- US-A1- 2015 037 156

## Beschreibung

Die Erfindung betrifft ein Radialgebläse für einen Dunstabzug mit einem spiralförmigen Gebläsegehäuse.

Für Dunstabzüge und Dunstabzugshauben kommen im Stand der Technik hauptsächlich Trommelläufergebläse und rückwärtsgekrümmte Radialventilatoren zum Einsatz. Diese weisen jedoch einen vergleichsweise großen axialen Bauraumbedarf auf.

Der Erfindung liegt deshalb die Aufgabe zugrunde, ein axial kompaktes Gebläse zum Einsatz bei einem Dunstabzug oder einer Dunstabzugshaube bereit zu stellen, das strömungstechnisch derart verbessert ist, dass die Geräuschentwicklung minimiert wird.

Diese Aufgabe wird durch die Merkmalskombination gemäß Patentanspruch 1 gelöst.

Erfindungsgemäß wird ein Radialgebläse ausgeführt für einen Dunstabzug vorgeschlagen, das ein spiralförmiges Gebläsegehäuse mit einer axialen Ansaugöffnung und einer radialen Austrittsöffnung sowie ein in dem Gebläsegehäuse angeordnetes Radiallaufrad mit in einem Schaufelkranz angeordneten Laufradschaufeln aufweist. Das Radiallaufrad weist einen der axialen Ansaugöffnung zugeordneten axialen Ansaug und einen radialen Ausblas am radialen Ende der Laufradschaufeln auf. Dabei bestimmen der Ansaug in seiner Axialebene eine Ansaugquerschnittsfläche A und der Ausblas eine umfängliche Mantelfläche M, wobei ein Verhältnis der Ansaugquerschnittsfläche zur Mantelfläche festgelegt ist, dass gilt: 0,75≤A/M≤1,0, weiter bevorzugt 0,8≤A/M≤0,9.

Die geometrische spezielle Auswahl und Festlegung des Verhältnisses der Ansaugquerschnittsfläche A des Ansaug und umfänglichen Mantelfläche M des Ausblas führt dazu, dass die angesaugte Strömung innerhalb des Radiallaufrads von dessen Ansaug, durch die Strömungskanäle zwischen den Laufradschaufeln bis zum Ausblas kaum verzögert wird und sich somit das akustische Verhalten deutlich verbessert. Durch das spezielle Verhältnis ist das Geschwindigkeitsprofil der Strömung am Ausblas des Radiallaufrads sehr gleichmäßig. Zudem werden geräuscherzeugende Ablösungen der Strömung im Schaufelkanal zwischen den einzelnen Laufradschaufeln verhindert. Beim Einsatz in spiralförmigen Gebläsegehäusen kann das erfindungsgemäße Verhältnis zudem dazu beitragen, dass das Zusammenwirken von dem Radiallaufrad und der Spiralzunge des Gebläsegehäuses derart verbessert wird, dass die an der Spiralzunge erzeugten Drehtöne reduziert werden.

Das Radialgebläse weist für eine verbesserte Effizienz vorzugsweise rückwärts gekrümmte Laufradschaufeln auf, d.h. die Laufradschaufeln erstrecken sich bogenförmig entgegen der Drehrichtung. Durch das spezielle Verhältnis der Ansaugquerschnittsfläche zur Mantelfläche können rückwärts gekrümmte Laufradschaufeln verwendet werden, obwohl dies eigentlich hinsichtlich der Erzeugung von Drehtönen nachteilig ist.

In einer strömungstechnisch vorteilhaften und erfindungsgemäßen Ausgestaltung ist das Radialgebläse derart ausgebildet, dass das spiralförmige Gebläsegehäuse eine in Umfangsrichtung weisende Austrittsöffnung mit einer maximalen Austrittsöffnungsquerschnittsfläche S aufweist, wobei ein Verhältnis einer Ansaugöffnungsquerschnittsfläche Q der Ansaugöffnung des Gebläsegehäuses zur Austrittsöffnungsquerschnittsfläche S festgelegt ist, dass gilt: 1,2≤Q/S≤1,7. Weiter bevorzugt gilt 1,4≤Q/S≤1,5. Die spezielle geometrische Anpassung begünstigt das Strömungsverhalten und trägt dazu bei, die Erzeugung von Drehtönen zu reduzieren.

Ein weiterer vorteilhafter Aspekt des Radialgebläses ist dadurch gekennzeichnet, dass ein Durchmesserverhältnis eines maximalen Durchmessers AD des Ansaug des Radiallaufrads zu einem maximalen Austrittsdurchmesser DD am Ausblas des Radiallaufrads festgelegt ist, dass gilt: 0,65≤AD/DD≤0,75, weiter bevorzugt gilt 0,68≤AD/DD≤0,72. Es wurde herausgefunden, dass das speziell ausgewählte Verhältnis besonders vorteilhaft zur Lösung der Aufgabe beiträgt.

Zudem wird die Aufgabe noch besser durch ein Radialgebläse gelöst, bei dem eine axiale Austrittsbreite AB am Ausblas des Radiallaufrads im Verhältnis zu dem maximalen Austrittsdurchmesser DD am Ausblas des Radiallaufrads festgelegt ist, dass gilt: 0,1≤AB/DD≤0,15, weiter bevorzugt gilt $0 , 12 \leq AB / DD \leq 0,13 .$

Ferner ist in einer strömungstechnisch günstigen Ausführungsvariante des Radialgebläses vorgesehen, dass das spiralförmige Gebläsegehäuses eine axiale Höhe H und ein mittleres Rechtecksmaß B/L seiner Außenkontur aufweist, wobei ein Verhältnis der axialen Höhe H zum mittleren Rechtecksmaß B/L festgelegt ist, dass gilt 0, 15≤H/(B/L)^{1/2}≤0,25, weiter bevorzugt gilt $0 , 17 \leq H / {\left(B/L\right)}^{1 / 2} \leq 0,2 .$

Das Radialgebläse ist vorzugsweise derart ausgebildet, dass das Radiallaufrad eine den Ansaug bestimmende Deckscheibe aufweist, welche die Laufradschaufeln zumindest abschnittsweise überstreckt.

Eine vorteilhafte Weiterbildung sieht vor, dass die Deckscheibe eine axiale Scheibenhöhe DS und die Ansaugöffnung des Gebläsegehäuses einen axialen Zylinderabschnitt mit einer axialen Zylinderhöhe DZ aufweist, wobei ein Verhältnis der Differenz aus der axialen Scheibenhöhe DS und der Zylinderhöhe DZ zu einem/dem maximalen Austrittsdurchmesser DD am Ausblas des Radiallaufrads festgelegt ist, dass gilt: 0,05≤(DS-DZ)/DD≤0,07, weiter bevorzugt 0,055≤(DS-DZ)/DD≤0,065.

Die Austrittsöffnung des spiralförmigen Gebläsegehäuses weist vorzugsweise einen rechteckigen Querschnitt mit insbesondere abgerundeten Ecken auf.

Zudem ist das Radialgebläse vorzugsweise dadurch gekennzeichnet, dass das spiralförmige Gebläsegehäuse einen sich in Umfangsrichtung über mehr als 180°, insbesondere mehr als 270° vergrößernden Druckraum bildet. Vorzugsweise vergrößert sich der Druckraum in Radialrichtung zur Bildung der Spiralform von der Spiralzunge bis zur Austrittsöffnung. Auch eine Vergrößerung des Druckraums in Axialrichtung kann vorgesehen werden. Vorzugsweise ist die axiale Höhe des spiralförmigen Gebläsegehäuses jedoch konstant.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht eines Radialgebläses;
- Fig. 2: das Radialgebläse aus Figur 1 in der Seitenansicht;
- Fig. 3: das Radialgebläse aus Figur 1 in der axialen Draufsicht;
- Fig. 2: das Radialgebläse aus Figur 1 in einer Schnittansicht.

Die Figuren 1-4 zeigen beispielhaft ein Ausführungsbeispiel des Radialgebläses 1 ausgeführt für einen Dunstabzug mit den vorteilhaften geometrischen Verhältnissen.

Das Radialgebläse 1 umfasst das spiralförmige Gebläsegehäuse 2 mit der axialen Ansaugöffnung 3 und der am Ende der Spirale ausgebildeten Austrittsöffnung 4. Das Gebläsegehäuse 2 ist aus zwei Axialteilen gebildet. Im Gebläsegehäuse 2 ist der Motor 20 mit einem Motordurchmesser MD im Ansaugbereich und das über den Motor 20 antreibbare Radiallaufrad 5 positioniert. Das Radiallaufrad 5 umfasst eine Bodenscheibe 9 und eine Deckscheibe 12 mit einer Vielzahl von dazwischen verlaufenden, in einem Schaufelkranz angeordneten rückwärts gekrümmten Laufradschaufeln 6. Auf der der Ansaugöffnung 3 zugeordneten axialen Seite bestimmt das Radiallaufrad 5 den axialen Ansaug 7 und am radialen Außenrand bzw. Außenmantel den radialen Ausblas 8 am radialen Ende der Laufradschaufeln 6. Die Ansaugöffnung 3 ist an einer axial eingezogenen Einlaufdüse des Gebläsegehäuses 2 ausgebildet.

Der Ansaug 7 des Radiallaufrads 5 bestimmt in der Axialebene am Eintritt in das Radiallaufrad 5 seine Ansaugquerschnittsfläche A, welche in der gezeigten Ausführung durch den Ansaugdurchmesser AD bestimmt wird als A=π·(AD/2)². Der Ausblas 8 bestimmt die umfängliche Mantelfläche M als Zylindermantelfläche, welche sich über den maximalen Austrittsdurchmesser DD am Ausblas 8 und die axiale Austrittsbreite AB des Radiallaufrads 5 berechnet als M=AB·π·DD. Das Verhältnis der Ansaugquerschnittsfläche A zur Mantelfläche M ist im gezeigten Ausführungsbeispiel 0,85.

Bezugnehmend auf Figur 3 bestimmt das Gebläsegehäuse 2 in der axialen Draufsicht eine maximale Länge L und eine maximale Breite B. Die axiale maximale Höhe H ist in Figur 2 erkennbar. Das Verhältnis H/(B/L)^{1/2} der axialen Höhe H zum mittleren Rechtecksmaß B/L ist in der gezeigten Ausführung 0,18. Die Spirale des Gebläsegehäuses 2 vergrößert sich ausschließlich in radialer Richtung ausgehend von der Spiralzunge 44 und über alle vier Quadranten, d.h. über mehr als 270°.

Weiterhin bezugnehmend auf Figur 2 ist die in Umfangsrichtung weisende Austrittsöffnung 4 des spiralförmigen Gebläsegehäuses 2 von der Austrittseite gezeigt und weist eine Breite X und eine Höhe Y auf, welche die maximale Austrittsöffnungsquerschnittsfläche S=X·Y abzüglich der gerundeten Ecken bestimmen. Die Austrittsöffnungsquerschnittsfläche S ist ins Verhältnis zur Ansaugöffnungsquerschnittsfläche Q der Ansaugöffnung 3 des Gebläsegehäuses 2 gesetzt, wobei die Ansaugöffnungsquerschnittsfläche Q bestimmt wird durch Q= π·(QD/2)², wie in den Figuren 1 und 4 gezeigt. Dieses Verhältnis Q/S liegt in der gezeigten Ausführung bei einem Wert von 1,4. Das Durchmesserverhältnis AD/DD des maximalen Durchmessers AD des Ansaug 7 des Radiallaufrads 5 zu dem maximalen Austrittsdurchmesser DD am Ausblas 8 des Radiallaufrads 5 liegt bei einem Wert von 0,7.

Ferner ist die axiale Austrittsbreite AB am Ausblas 8 des Radiallaufrads 5 im Verhältnis zu dem maximalen Austrittsdurchmesser DD am Ausblas 8 des Radiallaufrads 5 auf den Wert AB/DD=0,12 festgelegt.

Bezugnehmend auf Figur 4 ist gezeigt, dass die Deckscheibe 12 des Radiallaufrads 5 eine axiale Scheibenhöhe DS aufweist. Diese ist bezüglich ihrer Größe ins Verhältnis zur Ansaugöffnung 3 des Gebläsegehäuses 2 gesetzt, die den axialen Zylinderabschnitt mit einer axialen Zylinderhöhe DZ bestimmt. Dabei ist das Verhältnis der Differenz aus axialen Scheibenhöhe DS und der Zylinderhöhe DZ zu dem maximalen Austrittsdurchmesser DD am Ausblas 8 des Radiallaufrads 5 so festgelegt, dass (DS-DZ)/DD=0,6.

## Patentansprüche

1. Radialgebläse (1) für einen Dunstabzug mit einem spiralförmigen Gebläsegehäuse (2) mit einer axialen Ansaugöffnung (3) und einer Austrittsöffnung (4), einem in dem Gebläsegehäuse (2) angeordneten Radiallaufrad (5) mit in einem Schaufelkranz angeordneten Laufradschaufeln (6), wobei das Radiallaufrad (5) einen der axialen Ansaugöffnung (3) zugeordneten axialen Ansaug (7) und einen radialen Ausblas (8) am radialen Ende der Laufradschaufeln (6) aufweist, wobei der Ansaug (7) in seiner Axialebene eine Ansaugquerschnittsfläche A und der Ausblas (8) eine umfängliche Mantelfläche M bestimmen und **dadurch gekennzeichnet dass** ein Verhältnis der Ansaugquerschnittsfläche A zur Mantelfläche M festgelegt ist, dass gilt: 0,75≤A/M≤1,0, und dass die in Umfangsrichtung weisende Austrittsöffnung (4) des spiralförmigen Gebläsegehäuses (2) eine maximale Austrittsöffnungsquerschnittsfläche S aufweist, wobei ein Verhältnis einer Ansaugöffnungsquerschnittsfläche Q der Ansaugöffnung (3) des Gebläsegehäuses (2) zur Austrittsöffnungsquerschnittsfläche S festgelegt ist, dass gilt: 1,2≤Q/S≤1,7.

2. Radialgebläse nach Anspruch 1, **dadurch gekennzeichnet, dass** gilt $0 , 8 \leq A / M \leq 0,9 .$

3. Radialgebläse nach Anspruch 1 oder 2, **dadurch gekennzeichnet, dass** die Laufradschaufeln (6) rückwärts gekrümmt ausgeführt sind.

4. Radialgebläse nach einem der vorigen Ansprüche , **dadurch gekennzeichnet, dass** gilt 1,4≤Q/S≤1,5.

5. Radialgebläse nach einem der vorigen Ansprüche, **dadurch gekennzeichnet, dass** ein Durchmesserverhältnis eines maximalen Durchmessers AD des Ansaug (7) des Radiallaufrads (5) zu einem maximalen Austrittsdurchmesser DD am Ausblas (8) des Radiallaufrads (5) festgelegt ist, dass gilt: $0 , 65 \leq AD / DD \leq 0,75 .$

6. Radialgebläse nach Anspruch 5, **dadurch gekennzeichnet, dass** gilt $0 , 68 \leq AD / DD \leq 0,72 .$

7. Radialgebläse nach einem der vorigen Ansprüche, **dadurch gekennzeichnet, dass** eine axiale Austrittsbreite AB am Ausblas (8) des Radiallaufrads (5) im Verhältnis zu einem/dem maximalen Austrittsdurchmesser DD am Ausblas (8) des Radiallaufrads (5) festgelegt ist, dass gilt: 0,1≤AB/DD≤0,15

8. Radialgebläse nach Anspruch 7, **dadurch gekennzeichnet, dass** gilt $0 , 12 \leq AB / DD \leq 0,13 .$

9. Radialgebläse nach einem der vorigen Ansprüche, **dadurch gekennzeichnet, dass** das spiralförmige Gebläsegehäuses (2) eine axiale Höhe H und ein mittleres Rechtecksmaß B/L seiner Außenkontur aufweist, wobei ein Verhältnis der axialen Höhe H zum mittleren Rechtecksmaß B/L festgelegt ist, dass gilt $0 , 15 \leq H / {\left(B/L\right)}^{1 / 2} \leq 0,25 .$

10. Radialgebläse nach Anspruch 9, **dadurch gekennzeichnet, dass** gilt $0 , 17 \leq H / {\left(B/L\right)}^{1 / 2} \leq 0,2 .$

11. Radialgebläse nach einem der vorigen Ansprüche, **dadurch gekennzeichnet, dass** das Radiallaufrad (5) eine den Ansaug (7) bestimmende Deckscheibe aufweist, welche die Laufradschaufeln (6) zumindest abschnittsweise überstreckt.

12. Radialgebläse nach dem vorigen Anspruch, **dadurch gekennzeichnet, dass** die Deckscheibe eine axiale Scheibenhöhe DS und die Ansaugöffnung (3) des Gebläsegehäuses (2) einen axialen Zylinderabschnitt mit einer axialen Zylinderhöhe DZ aufweist, wobei ein Verhältnis der Differenz aus axialen Scheibenhöhe DS und der Zylinderhöhe DZ zu einem/dem maximalen Austrittsdurchmesser DD am Ausblas (8) des Radiallaufrads (5) festgelegt ist, dass gilt: 0,05≤(DS-DZ)/DD≤0,07, insbesondere 0,055≤(DS-DZ)/DD≤0,065.

13. Radialgebläse nach einem der vorigen Ansprüche, **dadurch gekennzeichnet, dass** die Austrittsöffnung des spiralförmigen Gebläsegehäuses (2) einen rechteckigen Querschnitt mit insbesondere abgerundeten Ecken aufweist.

14. Radialgebläse nach einem der vorigen Ansprüche, **dadurch gekennzeichnet, dass** das spiralförmige Gebläsegehäuses (2) einen sich in Umfangsrichtung über mehr als 180°, insbesondere mehr als 270° vergrößernden Druckraum bildet.

## Claims

1. A radial fan (1) for a fume extractor, with a spiral-shaped fan housing (2) with an axial intake opening (3) and an outlet opening (4), a radial impeller (5) arranged in the fan housing (2) with impeller blades (6) arranged in a blade ring, wherein the radial impeller (5) has an axial intake (7) associated with the axial intake opening (3) and a radial discharge (8) at the radial end of the impeller blades (6), wherein the intake (7) in its axial plane determines an intake cross-sectional area A and the discharge (8) determines a circumferential mantle area M, and **characterised in that** a ratio of the intake cross-sectional area A to the mantle area M is set so that: 0.75≤A/M≤1.0 and that the outlet opening (4) of the spiral-shaped fan housing (2) facing in a circumferential direction has a maximum outlet opening cross-sectional area S, wherein a ratio of an intake opening cross-sectional area Q of the intake opening (3) of the fan housing (2) to the outlet opening cross-sectional area S is set so that: $1.2 \leq Q / S \leq 1.7 .$

2. The radial fan according to claim 1, **characterised in that** 0.8≤A/M≤0.9.

3. The radial fan according to claim 1 or 2, **characterised in that** the impeller blades (6) are embodied curved backwards.

4. The radial fan according to any one of the preceding claims, **characterised in that** 1.4≤Q/S≤1.5.

5. The radial fan according to any one of the preceding claims, **characterised in that** a diameter ratio of a maximum diameter AD of the intake (7) of the radial impeller (5) to a maximum outlet diameter DD at the discharge (8) of the radial impeller (5) is set so that: 0.65≤AD/DD≤0.75.

6. The radial fan according to claim 5, **characterised in that** 0.68≤AD/DD≤0.72.

7. The radial fan according to any one of the preceding claims, **characterised in that** an axial outlet width AB at the discharge (8) of the radial impeller (5) compared to a/the maximum outlet diameter DD at the discharge (8) of the radial impeller (5) is set so that: 0.1≤AB/DD≤0.15.

8. The radial fan according to claim 7, **characterised in that** 0.12≤AB/DD≤0.13.

9. The radial fan according to any one of the preceding claims, **characterised in that** the spiral-shaped fan housing (2) has an axial height H and an average rectangular dimension B/L of its exterior contour, wherein a ratio of the axial height H to the average rectangular dimension B/L is set so that 0.15≤H/(B/L)^{1/2}≤0.25.

10. The radial fan according to claim 9, **characterised in that** 0.17≤H/(B/L)^{1/2}≤0.2.

11. The radial fan according to any one of the preceding claims, **characterised in that** the radial impeller (5) has a cover plate determining the intake (7), which stretches at least in part over the impeller blades (6).

12. The radial fan according to the preceding claim, **characterised in that** the cover plate has an axial plate height DS and the intake opening (3) of the fan housing (2) has an axial cylinder portion with an axial cylinder height DZ, wherein a ratio of the difference of the axial plate height DS and the cylinder height DZ to a/the maximum outlet diameter DD at the discharge (8) of the radial impeller (5) is set so that: 0.05≤(DS-DZ)/DD≤0.07, in particular 0.055≤(DS-DZ)/DD≤0.065.

13. The radial fan according to any one of the preceding claims, **characterised in that** the outlet opening of the spiral-shaped fan housing (2) has a rectangular cross-section with in particular rounded corners.

14. The radial fan according to any one of the preceding claims, **characterised in that** the spiral-shaped fan housing (2) forms a pressure chamber increasing in size in the circumferential direction by more than 180°, in particular more than 270°.

## Revendications

1. Ventilateur radial (1) pour une hotte, comprenant un carter de ventilateur (2) en forme de spirale présentant une ouverture d'aspiration axiale (3) et une ouverture de sortie (4), une roue radiale (5) disposée dans le carter de ventilateur (2) et comportant des aubes de roue (6) disposées en une couronne d'aubes, la roue radiale (5) présentant une aspiration axiale (7) associée à l'ouverture d'aspiration axiale (3) et un refoulement radial (8) à l'extrémité radiale des aubes de roue (6), l'aspiration (7) définissant, dans son plan axial, une section transversale d'aspiration A et le refoulement (8) définissant une surface latérale circonférentielle M, et **caractérisé en ce que**
un rapport entre la section transversale d'aspiration A et la surface latérale M est défini de sorte que : 0,75 ≤ A/M ≤ 1,0, et **en ce que** l'ouverture de sortie (4), orientée dans la direction circonférentielle, du carter de ventilateur (2) en forme de spirale présente une section transversale d'ouverture de sortie maximale S, un rapport entre une section transversale d'ouverture d'aspiration Q de l'ouverture d'aspiration (3) du carter de ventilateur (2) et la section transversale d'ouverture de sortie S étant défini de sorte que : 1,2 ≤ Q/S ≤ 1,7.

2. Ventilateur radial selon la revendication 1, **caractérisé en ce que** la relation suivante est satisfaite : 0,8 ≤ A/M ≤ 0,9.

3. Ventilateur radial selon la revendication 1 ou 2, **caractérisé en ce que** les aubes de roue (6) sont réalisées sous la forme d'aubes recourbées vers l'arrière.

4. Ventilateur radial selon l'une des revendications précédentes, **caractérisé en ce que** la relation suivante est satisfaite : 1,4 ≤ Q/S ≤ 1,5.

5. Ventilateur radial selon l'une des revendications précédentes, **caractérisé en ce qu'**un rapport de diamètres entre un diamètre maximal AD de l'aspiration (7) de la roue radiale (5) et un diamètre de sortie maximal DD au niveau du refoulement (8) de la roue radiale (5) est défini de sorte que : 0,65 ≤ AD/DD ≤ 0,75.

6. Ventilateur radial selon la revendication 5, **caractérisé en ce que** la relation suivante est satisfaite : 0,68 ≤ AD/DD ≤ 0,72.

7. Ventilateur radial selon l'une des revendications précédentes, **caractérisé en ce qu'**une largeur de sortie axiale AB au niveau du refoulement (8) de la roue radiale (5) par rapport à un/au diamètre de sortie maximal DD au niveau du refoulement (8) de la roue radiale (5) est définie de sorte que : 0,1 ≤ AB/DD ≤ 0,15.

8. Ventilateur radial selon la revendication 7, **caractérisé en ce que** la relation suivante est satisfaite : 0,12 ≤ AB/DD ≤ 0,13.

9. Ventilateur radial selon l'une des revendications précédentes, **caractérisé en ce que** le carter de ventilateur (2) en forme de spirale présente une hauteur axiale H et une dimension rectangulaire moyenne B/L de son contour extérieur, un rapport entre la hauteur axiale H et la dimension rectangulaire moyenne B/L étant défini de sorte 0,15 ≤ H/(B/L)1/2 ≤ 0,25.

10. Ventilateur radial selon la revendication 9, **caractérisé en ce que** la relation suivante est satisfaite : 0,17 ≤ H/(B/L)^{1/2} ≤ 0,2.

11. Ventilateur radial selon l'une des revendications précédentes, **caractérisé en ce que** la roue radiale (5) présente un disque de recouvrement définissant l'aspiration (7), lequel recouvre les aubes de roue (6) au moins par sections.

12. Ventilateur radial selon la revendication précédente, **caractérisé en ce que** le disque de recouvrement présente une hauteur de disque axiale DS et l'ouverture d'aspiration (3) du carter de ventilateur (2) présente une section cylindrique axiale ayant une hauteur de cylindre axiale DZ, un rapport entre la différence de la hauteur de disque axiale DS et de la hauteur de cylindre DZ et un/le diamètre de sortie maximal DD au niveau du refoulement (8) de la roue radiale (5) étant défini de sorte que : 0,05 ≤ (DS-DZ)/DD ≤ 0,07, en particulier 0,055 ≤ (DS-DZ)/DD ≤ 0,065.

13. Ventilateur radial selon l'une des revendications précédentes, **caractérisé en ce que** l'ouverture de sortie du carter de ventilateur (2) en forme de spirale présente une section transversale rectangulaire avec, en particulier, des coins arrondis.

14. Ventilateur radial selon l'une des revendications précédentes, **caractérisé en ce que** le carter de ventilateur (2) en forme de spirale présente une chambre de pression s'élargissant dans la direction circonférentielle sur plus de 180°, en particulier plus de 270°.
